# EUROPÄISCHE PATENTSCHRIFT

(11) **EP 0 746 462 B1**
(45) Veröffentlichungstag und Bekanntmachung des Hinweises auf die Patenterteilung: **02.06.1999**
(21) Anmeldenummer: 95909777.5
(22) Anmeldetag: 24.02.1995
(51) Int. Cl.: B31D 1/02, B65C 9/00

(54) **VORRICHTUNG ZUR ÜBERTRAGUNG VON EINSEITIG SELBSTKLEBENDEN ABSCHNITTEN VON EINER BEWEGTEN ERSTEN BAHN AUF EINE BEWEGTE ZWEITE BAHN**
DEVICE FOR TRANSFERRING SECTIONS WHICH ARE SELF-ADHESIVE ON ONE SIDE FROM A FIRST MOVING WEB ONTO A SECOND MOVING WEB
DISPOSITIF DE TRANSFERT DE SECTIONS AUTO-ADHESIVES SUR UNE SEULE FACE D'UNE PREMIERE BANDE EN MOUVEMENT A UNE DEUXIEME BANDE EN MOUVEMENT

(30) Priorität: 03.03.1994 DE 4406976
(43) Veröffentlichungstag der Anmeldung: 11.12.1996
(73) Patentinhaber: LTS LOHMANN Therapie-Systeme GmbH, 56567 Neuwied (DE)
(72) Erfinder: DEURER, Lothar, D-56077 Koblenz (DE); GRADER, Ludwig, D-56626 Andernach (DE); HILLE, Thomas, D-56564 Neuwied (DE); STEINBORN, Peter, D-56567 Neuwied (DE)
(74) Vertreter: Flaccus, Rolf-Dieter, Dr.
(86) Internationale Anmeldenummer: EP9500671
(87) Internationale Veröffentlichungsnummer: WO9523687

(56) Entgegenhaltungen:
- DE-C- 4 232 279
- US-A- 3 574 026

## Beschreibung

Die Erfindung betrifft eine Vorrichtung zur Übertragung von einseitig selbstklebenden Abschnitten von einer bewegten ersten Bahn auf eine bewegte zweite Bahn, wobei zu verwerfende Teile auf der ersten Bahn unabgelöst verbleiben, mit einer der ersten Bahn zugeordneten, sich quer zu deren Richtung erstreckenden Spenderkante, um welche die Bahn beim Ablösen der Abschnitte unter Richtungsumkehr herumgeführt wird.

Um einzelne, einseitig selbstklebende Abschnitte von einer ersten Bahn ablösen und auf eine zweite Bahn übertragen zu können, müssen diese nach dem jetzigen Stand der Technik zunächst aus bahnförmigem Material gewonnen werden. Hierfür müssen Schnitte so angebracht werden, daß das nicht benötigte selbstklebende Material ein zusammenhängendes Gitter bildet, welches unmittelbar nach dem Stanzen der Abschnitte abgezogen wird. Das Ablösen der gewünschten und von Abfällen befreiten Abschnitte kann sodann problemlos mit einer herkömmlichen Spenderkante erfolgen.
Nachteilig entsteht bei diesen Verfahren viel selbstklebender Abfall. Der Nachteil ist umso gravierender, wenn der Abfall aus einem sehr teuren und besonders umweltbelastenden Material besteht.
In der DE 42 32 279 werden ein Verfahren und eine Vorrichtung gemäß dem Oberbegriff des Anspruchs 1 beschrieben, bei denen zur Herstellung von transdermalen therapeutischen Systemen selbstklebende Abschnitte gestanzt, abgelöst und übertragen werden. Das bekannte Verfahren hat den Vorteil, daß keine selbstklebenden Abfälle anfallen, es ist jedoch auf rechteckige oder quadratische Abschnitte beschränkt. Die Vorrichtung weist zum Abziehen einer delaminierten Trägerfolie einer ersten Bahn eine mit einer Transfereinrichtung bewegbare erste Umlenk- bzw. Kaschierrolle und eine feststehende zweite Umlenkrolle auf. Die Trägerfolie wird an der Transfereinrichtung zunächst um einen Winkel von etwa 135 bis 180 Grad und danach an der bewegten Umlenkrolle in entgegengesetzten Sinn im Mittel um etwa 120 Grad umgelenkt. Die Ablösung der o.g. Abschnitte erfolgt an einer quer zur Richtung der ersten Bahn ausgebildeten Spenderkante.

In der DE 38 32 239 wird ein Verfahren und eine Vorrichtung zum partiellen Spenden einzelner Bestandteile einer Bahn beschrieben. Das partielle Spenden wird dabei durch Freistanzen erreicht, wobei der Abfall ein zusammenhängendes Gitter bilden muß, damit dieser abgezogen und aufgewickelt werden kann. Das Verfahren eignet sich jedoch nicht für selbstklebende Abschnitte.
In der GB 22 08 505 ist eine besonders geformte Spenderkante beschrieben. Zur Erhöhung der Steifigkeit der abzulösenden Abschnitte ist sie wellenförmig gestaltet. Ein partielles Ablösen wird durch diese Gestaltung jedoch nicht erreicht.
In der DE 31 04 035 ist eine Spenderkante in Fom einer Rolle mit einer Unterbrechung in der Mitte ausgebildet. Die Unterbrechung dient zu abstützenden Lagerung der Achse und beeinflusst nicht die Spendefunktion der Spendekante.

Der Erfindung liegt die Aufgabe zugrunde, eine Vorrichtung zur Übertragung von einseitig selbstklebenden Abschnitten von einer bewegten ersten Bahn auf eine bewegte zweite Bahn nach dem Oberbegriff des Anspruchs 1 zu schaffen, bei der mit einfachen Mittelnerreicht wird, daß randseitig oder mittig positionierte Teile auf der ersten Bahn verbleiben.

Die Lösung der Aufgabe gelingt bei einer Vorrichtung der im Oberbegriff von Anspruch 1 genannten Art mit der Erfindung dadurch, daß die Spenderkante im Bereich der nichtabzulösenden Teile eine andere Ausbildung aufweist, als im Bereich der abzulösenden Abschnitte, wobei die Spenderkante derart ausgebildet ist, daß die Richtungsumkehr der ersten Bahn im Bereich der unabgelöst verbleibenden Teile mit einem größeren Umlenkradius erfolgt als im Bereich der auf die zweite Bahn zu übertragenden Teile und die der Spenderkante zulaufende erste Bahn einen spitzen Winkel mit der zweiten Bahn einschließt.
Dabei kann die Spenderkante in Richtung auf die zweite Bahn gekrümmt sein und zur Erzeugung eines Bereiches mit einem größeren Umlenkradius einen größeren Krümmungsradius aufweisen, und der Bereich mit dem kleineren Krümmungsradius kann an der Spenderkante auf der der zweiten Bahn abgewandten Seite erhaben ausgebildet sein.

Die Wirkungsweise dieser Ausgestaltung beruht darauf, daß die elastische Trägerfolie an denjenigen Bereichen der Spenderkante, an welchen sie beispielsweise durch eine Ausnehmung unterbrochen ist, weniger scharf umgelenkt wird, weshalb die an diesem Bereich bzw. Bereichen freigestanzten Teile nicht abgelöst werden und auf dem bewegten ersten Band als einzelne oder zusammenhängende Abfälle haften bleiben.

Eine Ausgestaltung sieht vor, daß die Spenderkante durch zwei seitliche und vorzugsweise zur Mittelachse der Spenderkante symmetrische Ausnehmungen unterbrochen ist. Diese Ausgestaltung ist dann besonders zweckmäßig, wenn randseitig positionierte Teile anfallen, wie dies beim Abrunden oder Abschrägen der Ecken von abzulösenden Abschnitten der Fall ist.
Eine weitere Ausgestaltung kann aber auch so vorgesehen sein, daß die Spenderkante durch eine mittige Ausnehmung unterbrochen ist. Eine derartige Maßnahme kann dann zweckmäßig sein, wenn beispielsweise auf einer elastischen Trägerfolie paarweise durch einen freigestanzten Mittelstreifen abzulösende Abschnitte vorhanden sind, wobei dann nach deren Ablösung der abfallbildende Mittelstreifen auf der ersten Bahn haften bleibt.
Bei den vorgenannten Ausgestaltungen sieht die Erfindung grundsätzlich vor, daß die Spenderkante an den Bereichen der ersten Bahn, in welchem Teile unabgelöst verbleiben sollen, die Ausnehmungen aufweist.

Eine andere Ausgestaltung der Vorrichtung sieht vor, daß die Spenderkante bereichsweise unterschiedliche Krümmungsradien aufweist, wobei ein Krümmungsradius in denjenigen Bereichen der ersten Bahn, in welchem Teile unabgelöst verbleiben, wesentlich größer ist als in den übrigen Bahnbereichen.

Weiterhin sieht die Erfindung eine Verwendung der Vorrichtung zur Übertragung von einseitig selbstklebenden Abschnitten von einer bewegten ersten Bahn auf eine bewegte zweite Bahn für Abschnitte in Form von Rechtecken oder Quadraten, mit abgeschnittenen, abgerundeten oder abgeschrägten Ecken vor, wobei die zwischen den Ecken stehenbleibenden Teile auf der ersten Bahn unabgelöst verbleiben. Weiterhin sieht die Erfindung eine Verwendung der Vorrichtung für Abschnitte vor, die sich auf der bewegten ersten Bahn gegenseitig berühren.
Und schließlich sieht die Erfindung eine Verwendung der Vorrichtung für wirkstoffhaltige Abschnitte vor.

Mit einer Spenderkante, die eines der vorbeschriebenen Gestaltungsmerkmale aufweist, können beispielsweise selbstklebende Rechtecke oder Quadrate mit abgerundeten oder abgeschrägten Ecken von einer bewegten Bahn abgelöst werden. Zwischen diesen Quadraten oder Rechtecken müssen keine Stege stehenbleiben, d.h. sie können sich gegenseitig berühren. Nach dem Ablösen dieser Abschnitte verbleiben dann im Randbereich der Bahn die als Abfälle verbleibenden Reste haften. Größere Mengen an Abfall, wie diese beim Abgittern entstehen, werden bei diesem Verfahren mit großem Vorteil vermieden. Bei Einsatz von teuren Wirk- und Hilfsstoffen werden dadurch Kosten gespart, und zwar nicht nur für die Wirk- und Hilfsstoffe, sondern auch für ihre extrem teure Abfallentsorgung. Das Verfahren kann vorteilhaft zur Fertigung transdermaler therapeutischer Systeme eingesetzt werden. Für diese ist eine rechteckige oder quadratische Form mit abgerundeten Ecken günstig, da sie für das Klebeverhalten auf der menschlichen Haut vorteilhaft sind.

Die mit der Erfindung generell erzielbaren Vorteile bestehen darin, daß selbstklebende Abschnitte von einer bewegten Bahn abgelöst werden können und nicht benötigte Teile auf der Bahn verbleiben. Dadurch wird die Fertigung von Abschnitten, die geringfügig von der Form eines Rechtecks oder Quadrats abweichen, indem sie beispielsweise abgerundete oder abgeschrägte Ecken aufweisen, mit einem Minimum an Abfall ermöglicht. Insbesondere eignet sich die Vorrichtung gemäß Erfindung vorteilhaft zur Serienfertigung transdermaler therapeutischer Systeme.

Im folgenden wird die Erfindung anhand von beispielhaften Ausführungen gezeigt, wobei aus den Zeichnungen weitere vorteilhafte Merkmale der Erfindung entnehmbar sind. Es zeigen:
- Fig. 1:: Eine Seitenansicht der Vorrichtung;
- Fig. 2:: Eine Spenderkante mit zwei seitlichen, mittelachssymmetrischen Ausnehmungen;
- Fig. 3:: In Draufsicht eine Spenderkante mit einer mittigen Ausnehmung;
- Fig. 4:: In Seitenansicht und in Vergrößerung eine Spenderkante mit unterschiedlichen Radien;
- Fig. 5:: In Draufsicht eine erste Bahn mit darauf befind lichen Abschnitten;
- Fig. 6:: In Draufsicht eine zweite Bahn mit darauf überge benen abfallfreien Abschnitten;
- Fig. 7:: In Draufsicht die erste Bahn nach Ablösen der Abschnitte mit randseitig darauf verbliebenen Abfallteilen.

Fig. 1 zeigt die Vorrichtung während der übertragung von einseitig selbstklebenden Abschnitten 10 von der bewegten ersten Bahn 20 auf eine zweite bewegte Bahn 21. Rein schematisch sind auf der in Richtung des Pfeiles 30 ankommenden ersten Bahn 20 Abschnitte 10 und zwischen diesen zu verwerfende Teile 11, untereinander durch Querschnitte getrennt, angeordnet. Beim Umlenken der ersten Bahn um die Spenderkante 1 lösen sich infolge Eigensteifigkeit die selbstklebenden Abschnitte 10 und gelangen auf die zweite Bahn 21. Dabei können diese mit einer (nicht dargestellten) Andrückrolle angedrückt und mit ihrer Selbstklebeschicht sicher anhaftend auf die in Richtung des Pfeiles 31 bewegte Bahn 21 aufgebracht werden.
Bei einer Ausgestaltung der Spenderkante 10 nach der Erfindung werden dann die Teile 11 nicht mit abgelöst und bleiben, wie dies rein schematisch gezeigt ist, als Abfälle auf der in Richtung des Pfeiles 32 abgezogenen ersten Bahn 20 haften.

Fig. 2 zeigt eine Ausbildung der Spenderkante 1 mit zwei seitlichen, achssymmetrisch angeordneten Ausnehmungen 3 und 4.

In der Fig. 3 ist in Draufsicht eine Spenderkante 1 gezeigt, die durch eine mittige Ausnehmung 5 unterbrochen ist.

Fig. 4 zeigt in Seitenansicht und in etwa zehnfacher Vergrößerung eine Ausführung der Spenderkante 1 mit unterschiedlichen Radien, und zwar weist sie beispielsweise in einem mittleren, schraffierten Teil einen relativ kleinen Radius (r) und in einem seitlichen Teil einen relativ größeren Radius (R) auf. Beim Umlenken der Trägerfolie 20 werden nur im Bereich des kleinen Radius (r) Abschnitte 10 abgelöst, während im Bereich des großen Radius (R) zu verwerfende Teile auf der Trägerfolie 20 verbleiben.

Fig. 5 zeigt die erste Bahn 20 mit darauf angeordneten Abschnitten 10 und dazwischen durch Eckenabrundung enstandene zu verwerfende Teile 11.

Fig. 6 zeigt in Draufsicht die auf die Bahn 21 übertragenenen, von der Bahn 20 abgelösten Abschnitte 10.

Fig. 7 zeigt die erste Bahn 20 nach Ablösen der Abschnitte 10 mit darauf verbliebenen, unabgelösten, zu verwerfenden Teilen 11.

Die Erfindung ist unkompliziert und ermöglicht es, selbstklebende Abschnitte von einer bewegten Bahn abzulösen, wobei die zu verwerfenden Teile 11 auf der Bahn verbleiben und die abgelösten Abschnitte auf eine zweite bewegte Bahn übertragen werden. Mit Vorteil eignet sich diese Vorrichtung für die Herstellung von transdermalen therapeutischen Systemen sowie anderen wirkstoffhaltigen Substraten.

## Patentansprüche

1. Vorrichtung zur Übertragung von einseitig selbstklebenden Abschnitten (10) von einer bewegten ersten Bahn (20) auf eine bewegte zweite Bahn (21), wobei die erste Bahn (20) um eine sich quer zu deren Richtung erstreckende Spenderkante (1) zum Ablösen der zu übertragenden und mit abgeschnittenen abgerundeten oder abgeschrägten Teilen (11) vorliegenden Abschnitte (10) unter Richtungsumkehr herumgeführt wird und die Teile (11) auf der ersten Bahn (20) unabgelöst verbleiben, dadurch gekennzeichnet, daß die der Spenderkante (1) zulaufende erste Bahn (20) einen spitzen Winkel mit der zweiten Bahn (21) einschließt, und daß die Spenderkante (1) derart ausgebildet ist, daß die Richtungsumkehr der ersten Bahn (20) im Bereich der unabgelöst verbleibenden Teile (11) mit einem größeren Umlenkradius erfolgt als im Bereich der auf die zweite Bahn (21) zu übertragenden Teile.

2. Vorrichtung nach Anspruch 1, dadurch gekennzeichnet, daß die Spenderkante (1) in Richtung auf die zweite Bahn (21) gekrümmt ist und zur Erzeugung eines Bereiches mit einem größeren Umlenkradius einen größeren Krümmungsradius (R) aufweist und daß der Bereich mit dem kleineren Krümmungsradius (r) an der Spenderkante (1) auf der der zweiten Bahn abgewandten Seite erhaben ausgebildet ist.

3. Vorrichtung nach Anspruch 1, dadurch gekennzeichnet, daß die Spenderkante (1) zur Erzeugung eines Bereiches mit größerem Umlenkradius bereichsweise wenigstens durch eine Ausnehmung (3-5) unterbrochen ist.

4. Vorrichtung nach Anspruch 1 oder 3, dadurch gekennzeichnet, daß die Spenderkante (1) zur Erzeugung von Bereichen mit einem größeren Umlenkradius durch zwei seitliche und vorzugsweise zur Mittelachse der Spenderkante (1) symmetrische Ausnehmungen (3,4) unterbrochen ist.

5. Vorrichtung nach Anspruch 1 oder 3, dadurch gekennzeichnet, daß die Spenderkante (1) zur Erzeugung eines Bereiches mit größerem Umlenkradius durch eine mittige Ausnehmung (5) unterbrochen ist.

6. Vorrichtung nach einem oder mehreren der Ansprüche 1 bis 5, dadurch gekennzeichnet, daß die Spenderkante (1) zur Erzeugung von Bereichen mit einem größeren Umlenkradius durch Ausnehmungen (3 und 4; 5 und 3 oder/und 4) unterbrochen ist.

7. Verwendung der Vorrichtung nach einem oder mehreren der vorangegangenen Ansprüche für Abschnitte (10), die sich auf der bewegten ersten Bahn (20) gegenseitig berühren.

8. Verwendung der Vorrichtung nach Anspruch 7 für wirkstoffhaltige Abschnitte.

## Claims

1. A device for the transfer of sections (10) that are self-adhesive on one side from a moving first web (20) onto a moving second web (21), the first web (20) being led, with reversal of its direction, around a dispenser edge (1), which extends transversally to the direction of web (20) to release sections (10), which are to be transferred and which have cut-off, rounded or bevelled parts (11), and said parts (11) remaining undetached on the first web (20), characterized in that the first web (20) travelling towards the dispenser edge (1) encloses an acute angle with the second web (21), and that the dispenser edge (1) is arranged such that the reversal of direction of the first web (20) is, in the region of the parts (11) remaining undetached, effected with a greater deflection radius than in the region of the parts to be transferred onto the second web (21).

2. Device according to claim 1 characterized in that the dispenser edge (1) is curved in the direction of the second web (21) and, to form a region having a greater deflection radius, is provided with a greater radius of curvature (R), and that the region having the smaller radius of curvature (r) is formed, at the dispenser edge (1), on the side averted from the second web, such that it is protuberant.

3. Device according to claim 1 characterized in that, to form a region of greater deflection radius, regions of the dispenser edge (1) are interrupted by at least one recess (3-5).

4. Device according to claim 1 or 3 characterized in that, to form regions of greater deflection radius, the dispenser edge (1) is interrupted by two lateral recesses (3,4), preferably arranged symmetrically to the central axis of the dispenser edge (1).

5. The device according to claim 1 or 3 characterized in that, to form a region of greater deflection radius, the dispenser edge (1) is interrupted by a central recess (5).

6. The device according to one or several of claims 1 to 5 characterized in that, to form regions of greater deflection radius, the dispenser edge (1) is interrupted by recesses (3 and 4; 5 and 3 or/and 4).

7. The use of the device according to one or several of the preceding claims for sections (10) contacting one another on the moving first web (20).

8. The use of the device according to claim 7 for active substance-containing sections.

## Revendications

1. Dispositif de transfert de sections (10) auto-adhésives sur une seule face d'une première bande (20) en mouvement à une deuxième bande (21) en mouvement, la première bande (20) étant guidée, en inversant le sens de direction, autour d'un bord distributeur (1) s'étendant perpendiculairement par rapport au sens de celle-ci, destiné à détacher les sections (10) à transférer et se présentant avec des parties (11) coupées, arrondies ou biseautées, et lesdites parties (11) demeurant non détachées sur la première bande (20), caractérisé en ce que la première bande (20) allant vers le bord distributeur (1) enferme avec la deuxième bande (21) un angle aigu et en ce que le bord distributeur (1) est réalisé de façon telle que l'inversion du sens de direction de la première bande (20) dans la zone des parties (11) demeurant non détachées s'effectue avec un rayon de renvoi plus grand que dans la zone des parties à transférer sur la deuxième bande (21).

2. Dispositif selon la revendication 1, caractérisé en ce que le bord distributeur (1) est courbé en direction de la deuxième bande (21) et présente, en vue de la création d'une zone ayant un rayon de renvoi plus grand, un rayon de courbure (R) plus grand, et en ce que la zone ayant le rayon de courbure (r) plus petit au bord distributeur (1) est réalisé en relief sur le côté opposé à la deuxième bande.

3. Dispositif selon la revendication 1, caractérisé en ce qu'en vue de la création d'une zone ayant un rayon de renvoi plus grand, le bord distributeur (1) est interrompu par au moins un creux (3 - 5) dans certaines zones.

4. Dispositif selon la revendication 1 ou 3, caractérisé en ce qu'en vue de la création de zones ayant un rayon de renvoi plus grand, le bord distributeur (1) est interrompu par deux creux (3, 4) latéraux et de préférence symétriques par rapport à l'axe médian du bord distributeur (1).

5. Dispositif selon la revendication 1 ou 3, caractérisé en ce qu'en vue de la création d'une zone ayant un rayon de renvoi plus grand, le bord distributeur (1) est interrompu par un creux (5) central.

6. Dispositif selon l'une ou plusieurs des revendications 1 à 5, caractérisé en ce qu'en vue de la création de zones ayant un rayon de renvoi plus grand, le bord distributeur (1) est interrompu par des creux (3 et 4 ; 5 et 3 ou/et 4).

7. Utilisation du dispositif selon l'une ou plusieurs des revendications précédentes pour des sections (10) se touchant mutuellement sur la première bande (20) en mouvement.

8. Utilisation du dispositif selon la revendication 7 pour des sections contenant des principes actifs.
